# EUROPÄISCHE PATENTSCHRIFT

(11) **EP 1 894 648 B1**
(45) Veröffentlichungstag und Bekanntmachung des Hinweises auf die Patenterteilung: **24.11.2010**
(21) Anmeldenummer: 07112730.2
(22) Anmeldetag: 19.07.2007
(51) Int. Cl.: B22D 17/02, B22D 17/04, B22D 27/11, B22D 18/04

(54) **Niederdruck-Giessverfahren und Vorrichtung hierfür**
Low-pressure casting method and device therefore
Procédé de coulée à basse pression et dispositif correspondant

(30) Priorität: 28.08.2006 DE 102006040256
(43) Veröffentlichungstag der Anmeldung: 05.03.2008
(73) Patentinhaber: Ing. Rauch Fertigungstechnik GmbH, 4810 Gmunden (AT)
(72) Erfinder: Sigmund, Alfred, 4810, Gmunden (AT); Wohlmuth, Primus, 4814, Neukirchen (AT)
(74) Vertreter: Stocker, Kurt

(56) Entgegenhaltungen:
- DE-A1- 3 528 691
- US-A1- 2002 023 728

## Beschreibung

Die vorliegende Erfindung bezieht sich auf ein Gießverfahren, insbesondere ein Niederdruck-Gießverfahren, bei dem flüssiges Metall unter Druck in einer Füllphase mittels einer Pumpe aus einem Schmelzenvorrat über ein Pumpenrohr in einen Formhohlraum gefüllt und anschließend, vor dem völligen Erstarren, unter Ausgleich von Schwindungen im Formhohlraum in einer Nachdruckphase ein Nachdruck mittels eines Kolbens auf das Metall aufgebracht wird.

Wenn im Zuge dieser Beschreibung von einem Niederdruck-Gießverfahren die Rede ist, so ist darauf hinzuweisen, dass ein Niederdruck-Gießverfahren nach der IPC als ein Verfahren definiert ist, bei welchem das Metall mit wenigen bar in den Formhohlraum eingefüllt wird. Dies steht im Gegensatz zum normalen Druckguss, für den E. Brunhuber, "Praxis der Druckgußfertigung", Fachverlag Schiele & Schön GmbH, Berlin, 1980, S. 16, Drücke bis zu 2000 bar angibt.

Wenn man sich die Gießzelle einer Druckgießmaschine ansieht, bei welcher ein Warmhalteofen als Schmelzenvorrat neben einer Kaltkammer-Druckgießmaschine - meist nicht unbeträchtlicher Größe - steht, dann sieht man, dass der Platzbedarf (und damit die Kosten des beanspruchten Platzes) recht bedeutend sind. Der Platzbedarf einer Druckgießzelle wird hier deshalb zitiert, weil, wie oben bereits erwähnt, der Stand der Technik nach der genannten DE-A-28 46 519 auffallend einer Druckgießmaschine ähnelt, so dass für eine solche Niederdruck-Gießmaschine wohl ein ähnlich großer Raum nötig ist. Dieser große Raumbedarf ist nicht zuletzt auf den den Gießkolben und die Gießkammer umfassenden "Schussteil" der Vorrichtung zurückzuführen.

Eine solche Maschine ist beispielsweise aus der DE-A-35 28 691 bekannt geworden, welche diejenigen Merkmale umfasst, von denen die vorliegende Erfindung ausgeht. Dort ist eine Pumpe in einen Schmelzenvorrat eingetaucht und fördert aus diesem Schmelzenvorrat heraus über ein frei liegendes Zuführrohr Schmelze zu einer Art Druckgießmaschine und dort in den Formhohlraum, wobei ein Gießkolben dann den Nachdruck besorgt. Dies hat, wie von den Erfindern der vorliegenden Patentanmeldung erkannt wurde, verschiedene Nachteile:
- zum einen ist das Zuführrohr der Abkühlung unterworfen, d.h. es wird teilweise sich Metall an den Wänden absetzen, und das Zuführrohr muss - wenn überhaupt möglich - in gewissen Zeitabständen gereinigt oder ersetzt oder auch mit einer Heizung versehen werden;
- das so sich abkühlende Metall hat die Tendenz, an der oberen Frontseite eine halb erstarrte Oxydhaut zu bilden, die dann in das zu gießende Werkstück gelangt und unerwünschte "Sollbruchstellen" bewirkt, d.h. die Qualität des gegossenen Teils wird beeinträchtigt;
- da der Gießkolben - wie bei Kaltkammer-Druckgießmaschinen üblich - in einer separaten Gießbüchse außerhalb des Schmelzenvorrats untergebracht ist, können unerwünschte Leckagen auftreten, welche, insbesondere nach dem Absetzen in der vom Gießkolben durchlaufenen Gießbüchse, zu Störungen führen können, teilweise aber von diesem auch in den Formhohlraum geschoben werden und dort wieder Qualitätsprobleme verursachen.

Der Erfindung liegt die Aufgabe zugrunde, den Raumbedarf für die Durchführung eines Niederdruck-Gießverfahrens - auch im Vergleich zu einem Druckgießverfahren - zu verringern bzw. eine gute Qualität der Gussstücke zu sichern. Zwar können Vorrichtungen etwa nach der US-6,422,294 durchaus platzsparend aufgebaut werden, nur sind diese nicht dazu im Stande, einen Nachdruck aufzubringen und so die Qualität des Gussstückes zu verbessern. Dies aber soll nach der Erfindung möglich sein.

Das Ziel der vorliegenden Erfindung lässt sich erfindungsgemäß dadurch erreichen, dass für die Nachdruckphase als Kolben ein auf das Metall im Formhohlraum einwirkender, im Schmelzenvorrat sich bewegender Nachdruckkolben in einem an das Pumpenrohr angeschlossenen Nachdruckzylinder unter Druck gesetzt wird.

Denn dadurch, dass man eine Pumpe zum Füllen benutzt, ergeben sich die folgenden Vorteile:
- gegenüber einem Füllen unter einem auf das Schmelzenniveau wirkenden Gasdruck besteht der Vorteil, dass das Beschicken des Schmelzenvorrates (im allgemeinen einer Ofenkammer) erleichtert wird und nicht bei jedem Beschicken, erst der Druck abgelassen und dann neu aufgebaut werden muss;
- Leckagen sind nicht so gefährlich, wie beim Füllen mittels eines relativ hohen Gas-Überdrucks;
- gegenüber dem Füllen mittels Unterdruck (vom Formhohlraum aus) besteht der Vorteil, dass die Füllung des Formhohlraumes rascher erfolgen kann, so dass auch größere Formhohlräume ohne die Gefahr des zwischenzeitlichen ganzen oder teilweisen Erstarrens der Schmelze gefüllt werden können;
- ein Pumpenrohr kann einen relativ geringen Durchmesser besitzen, so dass sich die Baugröße insgesamt verringert.

Dadurch dass dem Kolben jetzt nur noch die Aufgabe des Nachdruckes zugeteilt wird, braucht der Kolben nur noch ein geringes Schmelzenvolumen zum Ausgleich von Schwindungen des Metalles im Formhohlraum bewegen, so dass auch der Nachdruckzylinder nicht mehr die Größe der aus der oben genannten DE-A-35 28 691 bekannten Gießkammer haben muss.

Dadurch aber, dass dieser Nachdruckkolben sich innerhalb des Schmelzenvorrates bewegt, ergibt sich der Vorteil, dass das frei in den Raum ragende Zufuhrrohr kurz gehalten werden kann, so dass die Gefahr des Abkühlens nicht so groß ist, was ja bisher zu einer Beeinträchtigung der Qualität führte. Außerdem wird dadurch auch die Bauhöhe verringert. Unvermeidliche Leckagen stellen kein Problem dar, weil diese ja nur zur Rückkehr des Leckmaterials in den Schmelzenvorrat führen können. Zusätzlich ist die Gefahr des Kontaktes des Metalls mit reaktiven Gasen (Luft, Schutzgas) - auch beim Formenwechsel - nicht mehr gegeben.

Zum Vermeiden des Einbringens von Verunreinigungen in die Form ist es vorteilhaft, wenn die Pumpe in einer Ofenkammer jeweils im Abstand vom Boden und vom oberen Schmelzenniveau angeordnet wird. Somit kann auch durch diese Anordnung wiederum Platz eingespart werden.

Eine erfindungsgemäße Vorrichtung zum Druckgießen mit einer einen Formhohlraum umschließenden Form, an die ein mit einer Pumpe versehener Zufuhrkanal für Schmelze aus einem Schmelzenvorrat angeschlossen ist, wobei die Vorrichtung eine Einrichtung zum Ausüben eines Nachdruckes aufweist, zeichnet sich dadurch aus, dass für die Nachdruckphase ein auf das Metall im Formhohlraum einwirkender, im Schmelzenvorrat sich bewegender Nachdruckkolben in einem an das Pumpenrohr angeschlossenen Nachdruckzylinder vorgesehen ist. Für diese Vorrichtung gelten im wesentlichen die oben erwähnten Vorteile.

Weitere Einzelheiten der Erfindung ergeben sich an Hand von Ausführungsformen, die nachfolgend unter Bezugnahme auf die einzige, schematische Figur der Zeichnung besprochen werden, welche einen Vertikalschnitt durch eine erfindungsgemäße Vorrichtung zum Niederdruckgießen zeigt.

Ein Tiegel 1 steht mit seinem Boden 2 in einem, weggebrochen dargestellten Ofengehäuse 3 an sich bekannter Bauart und bildet so eine Ofenkammer zur Aufnahme eines Schmelzenvorrates, beispielsweise bis zu einem Schmelzenniveau N. Der Ofen kann an sich beliebig ausgebildet sein und auch mehr als eine Ofenkammer besitzen, beispielsweise als bekannter Zweikammerofen, dessen erste Kammer dem Aufschmelzen von Masseln dient, wogegen die zweite, mit der ersten verbundene, Kammer als Entnahmekammer dient. Der Ofen ist zweckmäßig mit einem Deckel 4 abgedeckt, der beispielsweise eine Einfüllöffnung 5 aufweist. Eine Scheidewand 6 kann zum Abhalten von Schwimm-stoffen vorgesehen sein, dient aber im vorliegenden Falle vor allem der Montage eines Zylinders 7, in dem ein Nachdruckkolben 8 verschiebbar ist, welcher über eine Kolbenstange 9 von einem Antriebsaggregat 10 bekannter Bauart antreibbar ist. Beispielsweise kann zu Kontroll- und/oder Steuerzwecken der Kolbenweg über einen Wegaufnehmer bekannter Bauart gemessen werden.

Der Zylinder 7 bildet einen Teil eines Zufuhrkanales 7, 11, wovon der Ast 11 vertikal aufwärts zu einer oberhalb der vom Tiegel 1 gebildeten Ofenkammer angebrachten Niederdruckform 12 aus zwei Formhälften und einem von diesen umschlossenen Formhohlraum 13 führt, sich vorteilhaft - wie ersichtlich verzweigt und so Metall aus der Ofenkammer 1 in den Formhohlraum 13 einlässt. Der obere, aus dem Ofen ragende Teil dieses Astes 11 kann gewünschtenfalls beheizt sein, wogegen für die Form gegebenenfalls eine Kühlanordnung vorgesehen ist. Die Form 12 sowie die Vorrichtungen zum Öffnen, Schließen, bzw. Aufspannen sind an sich bekannt und werden daher hier nicht im einzelnen beschrieben.

Das Verhältnis der Innenvolumina von Zylinder 7 und Form 12 sollte entsprechend der Materialschwindung im Formhohlraum 13 ausgelegt werden, welche beispielsweise 5% betragen kann. Dazu sollten etwaige Spaltverluste zwischen Kolben 8 und Zylinder 7 - falls solche vorkommen - berücksichtigt werden. Wie groß letztere sind, kann beispielsweise mittels eines Wegaufnehmers an der Kolbenstange 9 kontrolliert werden: Ein die Materialschwindung zu weit übersteigender Kolbenweg wäre Anlass zum Austausch des Kolbens 8 oder von Kolbenringen.

Dieses so zugeführte Metall wird aber nicht vom Kolben 8 zugeführt, der hier nur die Funktion eines Nachdruckkolbens hat, sondern von einer Pumpe 14, an die ein Pumpenrohr 15 angeschlossen ist. Das Pumpenrohr 15 führt das von der Pumpe 14 gelieferte Metall zu einer Einlassöffnung 16 an der Oberseite des Zylinders 7. Somit kann die über eine Pumpenwelle 17 von einem Motor 18 angetriebene Pumpe 14 an sich beliebige Volumina an Metall, auch unter einem gewissen niedrigen Druck von wenigen bar, über das Pumpenrohr 16, den Zylinder 7 und den Steigkanal 11 in den Formhohlraum 13 fördern, insbesondere wenn - wie in der bevorzugten Ausführungsform dargestellt - der Kolben 8 in der hintersten Position ist und die Mündungsöffnung 16 des Pumpenrohres 15 in den Zylinder 7 freigegeben hat. Es ist ersichtlich, dass dabei der Zylinder 7, der ja nur mehr dem Ausüben eines Nachdruckes dient, relativ schmal gehalten ist, wobei er auch kürzer ausfallen kann als dargestellt.

Hier sei angemerkt, dass der an sich nicht mehr der Zufuhr der Hauptmasse an Metall in den Formhohlraum 13 dienende Zylinder 7 als Nachverdichterzylinder auch direkt an der Form 12 sitzen kann, wie dies von Nachverdichterzylindern etwa im Druckguss an sich bekannt ist. Wichtig ist vor allem, dass die Aufgaben der Zufuhr der Hauptmasse an Metall der Pumpe 14 zugeteilt ist, wogegen der Kolben 8 nur mehr als Nachdruck- oder Nachverdichterkolben zum Nachdrücken von Metall zum Schwindungsausgleich im Formhohlraum 13 wirkt. Bevorzugt ist allerdings die dargestellte Anordnung, bei welcher der Nachdruckzylinder 7 in ein, mindestens einen Teil des Zufuhrkanales 7, 11, 15 bildenden Pumpenrohr 15 bzw. dieses in den Nachdruckzylinder 7 einmündet.

Dabei ist die Pumpe 14, wie ersichtlich, zweckmäßig jeweils sowohl im Abstand vom Boden 2 des Tiegels 1 als auch vom oberen Schmelzenniveau N angeordnet, um so zu vermeiden, dass entweder Schwimmstoffe oder am Boden 2 abgesetzte Verschmutzungen in das Pumpenrohr 15 gepumpt werden.

Um je nach Form 12 verschiedene Volumenströme über die Pumpe 14 zuführen zu können oder sogar während der Befüllung des Formhohlraumes 13 wechselnde Volumenströme, beispielsweise um das Versprühen des Metalles bzw. Turbulenzen desselben beim Durchlauf eines schmalen Formteilquerschnittes zu einem weiteren hin zu vermeiden, ist es vorteilhaft, wenn eine Einstelleinrichtung 19 für den von der Pumpe 14 gelieferten Volumenstrom an Schmelze vorgesehen ist, so dass die Füllung schneller oder langsamer erfolgen kann. Bei dicken Formstellen bzw. Abschnitten mit großem Formraumvolumen mag man dann diesen Bereich gewünschtenfalls rascher auffüllen. Beispielsweise kann mit dieser Einstelleinrichtung 19 die Umdrehungsgeschwindigkeit der Welle 17 eingestellt werden. Dabei ist die Einstelleinrichtung 19 mit einer Ansteuerung 20 für den Motor 18 verbunden und kann beispielsweise mit einem Frequenzumformer die Geschwindigkeit des letzteren verändern.

Sobald die Pumpe 14 die erforderliche Menge an Metall in den Formhohlraum gepumpt hat und dieser somit vollständig gefüllt ist, kann, zweckmäßig nach dem Bilden einer schwachen Erstarrungskruste an den Wänden des Formhohlraumes 13, ein Nachdruck aufgebaut werden, womit zweierlei erreicht wird: Einerseits wird das Metall in der Form 12 verfestigt, anderseits wird durch die Zufuhr einer geringen Ausgleichmenge an Metall vermieden, dass sich durch Schwindung Lunker bilden, welche die Qualität des Gussstückes beeinträchtigen. Vorteilhaft wird der Übergang von der Formfüllphase zur Nachdruckphase automatisiert.

Dies kann auf verschiedene Weise geschehen. Die Darstellung der Figur zeigt drei Möglichkeiten, welche jede für sich, jeweils zwei davon oder alle drei verwirklicht sein können. Die eine Möglichkeit besteht darin, dass ein Drucksensor 21 im Steigrohr 11 vorgesehen ist und den durch das Gewicht des in den Formhohlraum 13 hochgepumpten Metalles ausgeübten Druck misst. Wenn dieser Druck die vollständige Füllung des Formhohlraumes 13 anzeigt, dann gibt der Sensor 21 ein Signal an eine Steuereinrichtung 22 ab, welche den Antrieb 10 für den Nachdruckkolben 8 in Bewegung setzt. Die weitere Steuerung des Nachdruckkolbens über die Stufe 22 kann herkömmlicher Art und zeit- und/oder weg-abhängig sein.

Je nach Ausbildung des Formhohlraumes kann aber eine an sich genauere Steuerung eingesetzt werden, welche einen Metallfrontsensor (oder einen Drucksensor) 23 an der Wand des Formhohlraumes (oder in einem damit verbundenen Kanal) vorsieht. Ein solcher Sensor 23 wird vorteilhaft am höchsten Punkt des Formhohlraumes (oder in einem damit verbundenen, aufwärts führenden Kanal) angeordnet. Wie ersichtlich, ist auch der Sensor 23 gegebenenfalls mit der Steuerung 22 verbunden.

Eine dritte Möglichkeit besteht etwa bei Verwendung einer volumetrischen Pumpe 14 darin, dass die Dauer ihres Betriebes als Ausgangssignal der Ansteuerungsstufe 20 für den Motor 18 einem Zeitgeber 24 zugeführt wird, der nach dem Verstreichen einer vorbestimmten Pumpzeit den Nachdruck über die Steuerung 22 und den Antrieb 10 auslöst. In jedem Falle ist es vorteilhaft, von der Steuerung 22 auch ein Signal an die Ansteuerstufe 20 abzugeben, damit der Betrieb der Pumpe 14 abgeschaltet werden kann. Dies ist jedoch nicht unbedingt erforderlich, weil die Pumpe 14 gegebenenfalls ohne Auswirkungen weiter pumpen kann. Es hat sich gezeigt, dass mit dem Abschalten der Pumpe 14 diese sehr geschont werden kann.

Die Anschlüsse der Sensoren bzw. Geber 21, 23, 24 an die Steuerung 22 sind hier so dargestellt, dass am Eingang dieser Steuerung ein Umschalter 25 liegt, doch lässt sich dies im Rahmen der Erfindung durchaus modifizieren, indem ein solcher Anschluss entweder unmittelbar an die Steuerung erfolgt, oder beispielsweise eine Gewichtungsstufe, welche Signale von zwei oder drei der Geber 21, 23, 24 erhält und die Steuerung 22 entsprechend auslöst.

Die dargestellte Ausführung, bei der innerhalb der Ofenkammer 1 der Nachdruckzylinder 7 über die Öffnung 16 in das, mindestens einen Teil des Zufuhrkanales bildenden Pumpenrohr 15 bzw. dieses in den Nachdruckzylinder 7 einmündet, ist auch deswegen von besonderem Vorteil, weil der Kolben 8 gegebenenfalls als Ventil gerade so weit vorgeschoben werden kann, dass er die Öffnung 16 abdeckt. Wenn dann die Pumpe 14 in leichter Bewegung gehalten wird, so wirkt sie nur als Rührorgan, welches Temperaturunterschiede innerhalb der Ofenkammer 1 verhindert. Selbstverständlich wäre es aber auch möglich, ein gesondertes Sperrventil, etwa in das Pumpenrohr 15, einzubauen. Wenn aber, wie bevorzugt, der Kolben 8 - zusammen mit einer entsprechend programmierten Steuerung 10, 22 - die Ventilfunktion übernimmt, dann spielen diese Teile 8, 10, 22 dann natürlich auch die Rolle des Ventils.

## Patentansprüche

1. Gießverfahren für Metalle, bei dem flüssiges Metall unter Druck in einer Füllphase mittels einer Pumpe (14) aus einem Schmelzenvorrat (1) über ein Pumpenrohr (15) in einen Formhohlraum (13) gefüllt und anschließend, vor dem völligen Erstarren, unter Ausgleich von Schwindungen im Formhohlraum (13) in einer Nachdruckphase ein Nachdruck mittels eines Kolbens (8) auf das Metall aufgebracht wird, **dadurch gekennzeichnet, dass** für die Nachdruckphase des Verfahrens, als Kolben (8) ein auf das Metall im Formhohlraum (13) einwirkender, im Schmelzenvorrat (1) sich bewegender Nachdruckkolben (8) in einem an das Pumpenrohr (15) angeschlossenen Nachdruckzylinder (7) unter Druck gesetzt wird.

2. Verfahren nach einem der vorhergehenden Ansprüche, **dadurch gekennzeichnet, dass** die Pumpe (14) innerhalb des von einem Boden (2) bis zu einem oberen Schmelzenniveau (N) reichenden Schmelzenvorrates, und zwar jeweils im Abstand vom Boden (2) und vom oberen Schmelzenniveau (N) angeordnet wird.

3. Verfahren nach Anspruch 1 oder 2, **dadurch gekennzeichnet, dass** für ein Umrühren der Schmelze innerhalb des Schmelzenvorrats (1) die Verbindung zwischen Pumpenrohr (15) und Nachdruckzylinder (7) gesperrt wird.

4. Verfahren nach einem der vorhergehenden Ansprüche, **dadurch gekennzeichnet, dass** es als Niederdruck-Gießverfahren betrieben wird.

5. Vorrichtung zum Druckgießen mit einer einen Formhohlraum (13) umschließenden Form (12), an die ein mit einer Pumpe (14) versehener Zufuhrkanal (7, 11, 15) für Schmelze aus einem Schmelzenvorrat (1) angeschlossen ist, wobei die Vorrichtung eine Einrichtung (7, 8, 10) zum Ausüben eines Nachdruckes aufweist, **dadurch gekennzeichnet, dass** für die Nachdruckphase ein auf das Metall im Formhohlraum (13) einwirkender, im Schmelzenvorrat (1) sich bewegender Nachdruckkolben (8) in einem an das Pumpenrohr (15) angeschlossenen Nachdruckzylinder (7) vorgesehen ist.

6. Vorrichtung nach Anspruch 5, **dadurch gekennzeichnet, dass** der Nachdruckzylinder (7) in ein, mindestens einen Teil des Zufuhrkanales (7, 11, 15) bildenden Pumpenrohr (15) bzw. dieses in den Nachdruckzylinder (7) einmündet.

7. Vorrichtung nach Anspruch 5 oder 6, **dadurch gekennzeichnet, dass** mindestens ein einen Teil des Zufuhrkanales (7, 11, 15) bildendes Pumpenrohr (15) in einer den Schmelzenvorrat beinhaltenden Ofenkammer (1) unter dem Schmelzenniveau (N) dieser Kammer (1) angeordnet ist.

8. Vorrichtung nach Anspruch 7, **dadurch gekennzeichnet, dass** auch der Nachdruckzylinder (7) in einer den Schmelzenvorrat beinhaltenden Ofenkammer (1) unter dem Schmelzenniveau (N) dieser Kammer (1) angeordnet ist.

9. Vorrichtung nach einem der Ansprüche 5 bis 8, **dadurch gekennzeichnet, dass** eine die Nachdruckphase auslösende Steuerung (21-24) vorgesehen ist, welche an ihrem Eingang über einen Geber (21, 23, 24) ein Signal erhält, welches die Füllung des Formhohlraumes (13) anzeigt, wogegen ihr Ausgang mindestens mit einem Antrieb (10) für den Nachdruckkolben (8) zum Einschalten desselben verbunden ist.

10. Vorrichtung nach Anspruch 9, **dadurch gekennzeichnet, dass** der Ausgang der die Nachdruckphase auslösenden Steuerung (21-24) auch mit der Pumpe (14) zum Ausschalten derselben verbunden ist.

11. Vorrichtung nach einem der Ansprüche 5 bis 10, **dadurch gekennzeichnet, dass** eine Einstelleinrichtung (19) für den von der Pumpe (14) gelieferten Volumenstrom an Schmelze vorgesehen ist.

12. Vorrichtung nach einem der Ansprüche 5 bis 11, **dadurch gekennzeichnet, dass** im Zuge von Pumpenrohr (15) und Nachdruckzylinder (7) eine Ventilanordnung (8, 10, 22) vorgesehen ist, und dass vorzugsweise die Ventilanordnung (8, 10, 22) den im Zuge der Nachdruckphase bis über die Mündungsöffnung (16) des Pumpenrohre (15) in den Zylinder (7) vorrückenden Kolben sowie eine diese begrenzte Vorrückung auslösende Steuerung (22) umfasst.

13. Vorrichtung nach Anspruch 12, **dadurch gekennzeichnet, dass** die Ventilanordnung (8, 10, 22) zum Trennen des Pumpenrohres (15) vom Nachdruckzylinder (7) ausgebildet ist.

## Claims

1. Casting method for metals, during which liquid metal under pressure, in a filling phase, is filled by means of a pump (14) from a melt stock (1) via a pump tube (15) into a die cavity (13), and subsequently, prior to complete solidification, an after-pressure is applied onto the metal in an after-pressure phase by means of a piston (8) for compensating shrinking in said die cavity (13), **characterised in that** for said after-pressure phase of the method an after-pressure piston (8), which acts onto the metal in said die cavity (13) and moves within said melt stock (1) in an after-pressure cylinder (7) that is connected to said pump tube (15) is set under pressure as the piston (8).

2. Method according to any of the preceding claims, **characterised in that** the pump (14) is arranged within said melt stock, which reaches from a bottom (2) up to an upper melt level (N), namely in a respective distance from said bottom (2) and from the upper melt level (N).

3. Method according to claim 1 or 2, **characterised in that** the connection between said pump tube (15) and said after-pressure cylinder (7) is locked for agitating the melt in the interior of said melt stock (1)

4. Method according to any of the preceding claims, **characterised in that** it is operated as a low-pressure casting method.

5. Device for casting under pressure comprising a die (12), which surrounds a die cavity (13), to which a supply channel (7, 11, 15), provided with a pump (14), for melt from a melt stock (1) is connected, said device exhibiting a device (7, 8, 10) for exerting an after-pressure, **characterised in that** for the after-pressure phase, an after-pressure piston (8), which acts onto the metal in said die cavity (13) and moves within said melt stock (1) in an after-pressure cylinder (7) that is connected to said pump tube (15) is provided.

6. Device according to claim 5, **characterised in that** said after-pressure cylinder (7) leads into a pump tube (15), which forms at least part of said supply channel (7, 11, 15) or said pump tube leads into said after-pressure cylinder (7).

7. Device according to claim 5 or 6, **characterised in that** at least one pump tube (15) , which forms at least part of said supply channel (7, 11, 15), is arranged within a furnace chamber (1) that contains said melt stock below the melt level (N) of this chamber (1).

8. Device according to claim 7, **characterised in that** said after-pressure cylinder (7) too is arranged within a furnace chamber (1) that contains said melt stock below the melt level (N) of this chamber (1).

9. Device according to any of claims 5 to 8, **characterised in that** a control unit (21-24) is provided which releases the after-pressure phase, and which receives at its input a signal from a sensor (21, 23, 24), which indicates replenishing of said die cavity (13), while its output is connected to at least one drive (10) for said after-pressure piston (8) for switching it on.

10. Device according to claim 9, **characterised in that** said output of said control unit (21-24), which releases said after-pressure phase, is also connected to said pump (14) for switching it off.

11. Device according to any of claims 5 to 10, **characterised in that** an adjusting device is provided for the volume flow of melt supplied by said pump (14).

12. Device according to any of claims 5 to 11, **characterised in that** a valve arrangement (8, 10, 22) is provided in the course of said pump tube (15) and said after-pressure cylinder (7), and that preferably said valve arrangement (8, 10, 22) includes the piston, which in the course of said after-pressure phase advances over the mouth opening (16) of said pump tube (15) in said cylinder (7), as well as a control (22) which releases this limited advancement.

13. Device according to claim 12, **characterised in that** said valve arrangement (8, 10, 22) is formed to separate said pump tube (15) and said after-pressure cylinder (7).

## Revendications

1. Procédé de coulée pour des métaux, dans lequel du métal liquide est rempli sous pression pendant une phase de remplissage au moyens d'une pompe (14) à partir d'une réserve de fonte (1) à travers d'un tube de pompe (15) dans une cavité de moule (13), et ensuite, avant d'une solidification complète, dans une phase de recompression, on applique une recompression au métal au moyens d'un piston (8) pour compenser des retraits dans la une cavité de moule (13), **caractérisé en ce, que** pour la phase de recompression du procédé, on met sous pression un piston de recompression (8) comme piston (8), qui agit sur le métal dans la cavité de moule (13) et se meut dans la réserve de fonte (1) dans un cylindre de recompression (7) relié au tube de pompe (15).

2. Procédé selon une quelconque des revendications précédentes, **caractérisé en ce, que** la pompe (14) est disposé à l'intérieur de la réserve de fonte, qui s'étend d'un fond (2) jusqu'à un niveau supérieur de fonte (N), à savoir à une distance respectivement du fond (2) et du niveau supérieur de fonte (N).

3. Procédé selon la revendication 1 ou 2, **caractérisé en ce, que** la connexion entre le tube de pompe (15) et le cylindre de recompression (7) est bloquée pour remuer la fonte au-dedans de la réserve de fonte (1).

4. Procédé selon une quelconque des revendications précédentes, **caractérisé en ce, que** l'on pratique comme un procédé de coulée à basse pression.

5. Dispositif de coulée sous pression comprenant une moule (12), qui entoure une cavité de moule (13), à laquelle un canal d'alimentation (7, 11, 15) en fonte à partir d'une réserve de fonte (1), pourvu d'une pompe (14), est relié, le dispositif présentant un dispositif (7, 8, 10) pour exercer une recompression, **caractérisé en ce, que** pour la phase de recompression du procédé, un piston de recompression (8) est prévu, qui agit sur le métal dans la cavité de moule (13) et se meut dans la réserve de fonte (1) dans un cylindre de recompression (7) relié au tube de pompe (15).

6. Dispositif selon la revendication 5, **caractérisé en ce, que** le cylindre de recompression (7) débouche dans un tube de pompe (15), qui forme au moins une partie du canal d'alimentation (7, 11, 15) ou ceci débouche dans le cylindre de recompression (7).

7. Dispositif selon la revendication 5 ou 6, **caractérisé en ce, qu**'au moins un tube de pompe (15), qui forme une partie du canal d'alimentation (7, 11, 15), est disposé dans une chambre de four (1), qui contient la réserve de fonte sous le niveau de fonte (N) de cette chambre (1).

8. Dispositif selon la revendication 7, **caractérisé en ce, que** le cylindre de recompression (7) et aussi disposé dans une chambre de four (1), qui contient la réserve de fonte sous le niveau de fonte (N) de cette chambre (1).

9. Dispositif selon une quelconque des revendications 5 à 8, **caractérisé en ce, qu**'une unité de commande (21-24) est prévue, qui déclenche la phase de recompression, et qui reçoit à son entrée un signal d'un capteur (21, 23, 24), qui indique le remplissage de la cavité de moule (13), tandis que sa sortie est reliée au moins avec un dispositif d'entraînement (10) pour le piston de recompression (8) pour l'activer.

10. Dispositif selon la revendication 9, **caractérisé en ce, que** la sortie de l'unité de commande (21-24), qui déclenche la phase de recompression, est relié aussi à la pompe (14) pour la désactiver.

11. Dispositif selon une quelconque des revendications 5 à 10, **caractérisé en ce, qu**'un dispositif d'ajustement (19) pour le flux volumique de fonte délivrée par la pompe (14) est prévu.

12. Dispositif selon une quelconque des revendications 5 à 11, **caractérisé en ce, qu**'en train du tube de pompe (15) et du cylindre de recompression (7), une disposition de soupape (8, 10, 22) est prévue, et que de préférence la disposition de soupape (8, 10, 22) comprend le piston, qui avance dans le cylindre en train de la phase de recompression jusqu'au-delà de l'ouverture de débouchement (16) du tube de pompe (15) ainsi qu'un dispositif de commande (22), qui déclenche cet avancement limité.

13. Dispositif selon la revendication 12, **caractérisé en ce, que** la disposition de soupape (8, 10, 22) est formée pour séparer le tube de pompe (15) du cylindre de recompression (7).
